# EUROPÄISCHE PATENTSCHRIFT

(11) **EP 0 722 616 B1**
(45) Veröffentlichungstag und Bekanntmachung des Hinweises auf die Patenterteilung: **08.09.1999**
(21) Anmeldenummer: 94919552.3
(22) Anmeldetag: 30.06.1994
(51) Int. Cl.: H01J 61/82, H01J 61/36, H01J 61/34, H01J 61/12

(54) **METALLHALOGENIDENTLADUNGSLAMPE**
METAL HALOGENIDE DISCHARGE LAMP
LAMPE A DECHARGE D'HALOGENURE METALLIQUE

(30) Priorität: 06.10.1993 DE 4334074
(43) Veröffentlichungstag der Anmeldung: 24.07.1996
(73) Patentinhaber: Patent-Treuhand-Gesellschaft für elektrische Glühlampen mbH, 81543 München (DE)
(72) Erfinder: BARTHELMES, Clemens, D-13591 Berlin (DE); HOHLFELD, Andreas,Dr., D-10629 Berlin (DE); VOM SCHEIDT, Jürgen,Dr., D-85591 Vaterstetten (DE); FROMM, Dietrich,Dr., D-83627 Warngau (DE)
(86) Internationale Anmeldenummer: DE9400753
(87) Internationale Veröffentlichungsnummer: WO9510120

(56) Entgegenhaltungen:
- CA-A- 2 062 889
- DE-A- 3 619 068
- DE-A- 3 735 523
- US-A- 3 484 637

## Beschreibung

Die Erfindung geht aus von einer Metallhalogenidentladungslampe gemäß dem Oberbegriff des Anspruchs 1.

Es handelt sich dabei um Metallhalogenidlampen vornehmlich kleiner Leistung, insbesondere etwa 50-250 W.

Aus der DE-A 36 19 068 sind Metallhalogenidlampen bekannt, die ein zweiseitig gequetschtes Entladungsgefäß in einem zweiseitig gequetschten Kolben aufweisen. Zur Erhöhung der Betriebssicherheit, insbesondere am Lebensdauerende, ist die Stromzuführung von einer elektrisch-isolierenden Ummantelung umgeben. Dafür sind insbesondere Hülsen aus Keramik, Glas oder Quarzglas geeignet. Gleichzeitig wird darauf hingewiesen, daß sich die Bildung von Photoelektronen (s. z.B. DE-U 900 29 59) dadurch ausschließen läßt, daß Entladungsgefäß und Außenkolben so angeordnet werden, daß keine parallel zum Entladungsgefäß verlaufenden Gestellteile benötigt werden.
Bei Metallhalogenidlampen mit alkalimetallhaltiger Füllung, bei denen ein Leiter am Entladungsgefäß entlang geführt ist, wie dies bei einem zweiseitig gequetschten Entladungsgefäß in einem einseitig gequetschten Außenkolben der Fall ist, ist es bekannt, den am Entladungsgefäß entlanglaufenden Teil der Stromzuführung mit einer elektrisch-isolierenden und UV-undurchlässigen Abschirmung, insbesondere einem Röhrchen aus Glas, Keramik oder Quarzglas zu versehen (DE-A 16 39 084).

Es ist Aufgabe der Erfindung, das Betriebsverhalten von Metallhalogenidentladungslampen zu verbessern.

Diese Aufgabe wird durch die kennzeichnenden Merkmale des Anspruchs 1 gelöst. Besonders vorteilhafte Ausgestaltungen finden sich in den Unteransprüchen.

Überraschenderweise hat sich herausgestellt, daß die gezielte Verwendung einer Ummantelung, die für UV-Strahlung undurchlässig ist, für im Außenkolben befindliche Stromzuführungen unter bestimmten Umständen auch bei Metallhalogenidentladungslampen Vorteile bringt, die ein zweiseitig gequetschtes Entladungsgefäß in einem zweiseitig gequetschten Außenkolben besitzen, und die von daher nach bisher vorherrschender Meinung keine Probleme mit der Photoionisation aufweisen. Es handelt sich dabei um Metallhalogenidentladungslampen vornehmlich kleiner Leistung (typisch 50-250 W), die eine natrium-haltige Füllung besitzen. Es hat sich herausgestellt, daß hier die Verwendung einer UV-abschirmenden Ummantelung, die die Stromzuführungen im Außenkolben möglichst vollständig abdeckt, es gestattet, die Füllmengen an Metallhalogeniden, speziell der natriumhaltigen Komponente (z.B. NaI), sehr niedrig zu halten und trotzdem sehr lange Lebensdauern zu erzielen sind (ca. 6000 Betriebsstunden). Als grobe Richtschnur kann dienen, daß die Gesamtfüllmenge (in mg) an Metallhalogeniden maximal auf das Dreifache des Volumens des Entladungsgefäßes (in cm³) begrenzt werden kann.

Vorteilhaft ist, als Untergrenze eine Gesamtfüllmenge (in mg) an Metallhalogeniden anzusehen, die dem Einfachen des Entladungsvolumens (in cm³) entspricht. Der Grund ist, daß - vor allem bei Natrium-Seltenerd-Füllsystemen - der Restsauerstoff auf diese Weise zuverlässig absorbiert wird infolge der Getterwirkung der Füllkomponenten.

Bisherige Versuche mit Lampen derart geringer Dosierung haben jedoch eine vergleichsweise schlechte Maintenance ausgewiesen, weil nicht erkannt wurde, daß auch bei diesem Lampentyp eine geringfügige, jedoch über die Lampenlebensdauer durchaus merkliche Photoionisation auftritt, die zur Verarmung von Füllungskomponenten, insbesondere des Natriums, im Entladungsgefäß führt. Die Konsequenz war eine Absenkung des Partialdrucks dieser Füllungskomponente, insbesondere des Natriums, und eine Erhöhung der Brennspannung sowie eine unerwünschte Drift zu höheren Farbtemperaturen. Erfindungsgemäße Lampen zeigen jedoch eine sehr gute Maintenance ihres Lichtstroms über die Lebensdauer. Ähnliches gilt auch für die Farbtemperatur.

Da die eigentliche Ursache der schlechten Maintenance in der Diffusion von Natriumionen oder auch anderer Metallionen mit geringem Ionenradius (z.B. Lithium) durch das Entladungsgefäß (im allgemeinen aus Quarzglas gefertigt; u.U. kann auch ein keramisches Entladungsgefäß verwendet werden, wie z.B. in der EP-A 536 609 beschrieben) liegt, läßt sich die Bedingung für die Füllmenge dahingehend spezifizieren, daß der reine Anteil an Metallen mit geringem Ionenradius (vor allem Natrium) - die daher zur Diffusion neigen und im folgenden als "Diff.-Metalle" bezeichnet werden - ausgedrückt in Mikromol (µmol) in der Füllung kleiner ist als das Sechsfache des Entladungsvolumens, ausgedrückt in Kubikzentimeter (cm³). Als Formel ausgedrückt gilt also: spezifischer Diff.-Metallgehalt ≤ 6 µmol/cm³.

Als Untergrenze des Diff.-Metallgehalts wird ein Wert vom Einfachen des Entladungsvolumens (in cm³) angesehen, d.h. spezifischer Diff.-Metallgehalt ≥ 1 µmol/cm³. Bevorzugte Werte des Diff.-Metallgehalts liegen im Bereich des Vierfachen des Entladungsvolumens.

Unter geringem Ionenradius werden Werte von maximal etwa 0,1 nm verstanden, wie sie z.B. Na⁺ oder Li⁺ aufweisen.

Die Erfindung ist insbesondere für Natrium-Seltenerd-Füllungssysteme geeignet. Ähnlich gute Ergebnisse werden bei Na Sc-Füllungen erzielt.

Hauptsächliches Anwendungsgebiet sind Lampen mit Farbtemperaturen in der Größenordnung von 4000 K (Lichtfarbe neutralweiß), bei denen der Natriumgehalt geringer als bei warmweißen Lichtfarben (ca. 3000 K Farbtemperatur) gewählt werden kann.

Es bleibt anzumerken, daß die eingangs diskutierte Erhöhung der Betriebssicherheit nur bei den Lampen eine Rolle spielt, die einen evakuierten Außenkolben aufweisen, und bei denen Elektrode (aus Wolfram) und Stromzuführung (aus Molybdän) aus verschiedenen Materialien bestehen. Nur hier führt die Verwendung korrosionsfördernder Füllungen (damit sind vornehmlich Natrium-Zinn-Füllungen gemeint) zur Elektrodenkorrosion und damit zur Undichtigkeit des Entladungsgefäßes und schließlich zum letalen Gleichstrombetrieb. Dagegen können die erfindungsgemäßen Lampen sowohl einen evakuierten als auch mit Inertgas gefüllten Außenkolben (z.B. Stickstoff) aufweisen. Außerdem spielt die Materialfrage von Elektrode und Stromzuführung keine Rolle.

Die Erfindung wird im folgenden anhand eines Ausführungsbeispiels näher erläutert. Es zeigt
- Fig. 1: eine Lampe gemäß der Erfindung
- Fig. 2: die Mortalitätskurve einer Gruppe erfindungsgemäßer Lampen sowie einer Vergleichsgruppe

Die in Fig. 1 schematisch dargestellte Hochdruckentladungslampe 1 mit einer Leistungsaufnahme von 70 W besteht aus einem im wesentlichen zylindrischen Entladungsgefäß 2 aus Quarzglas, das in der Mitte bauchig ausgeweitet ist. Es ist an beiden Enden jeweils mit einer Quetschung 3 verschlossen, durch die die beiden Stromzuführungen 4,5 mittels Folien 6 vakuumdicht eingeführt sind und dabei eine elektrische Verbindung zu den im Entladungsgefäß angebrachten Elektroden 7 (aus thoriertem Wolfram) herstellen. Die Enden des Entladungsgefäßes sind mit einem wärmereflektierenden Belag 8 versehen. Die Füllung mit der Lichtfarbe Neutralweiß besteht aus den Metallen Hg und Na mit Zusätzen weiterer Metalle der Seltenen Erden und aus den Halogenen Br und/oder I. Eine bevorzugte Metallhalogenidfüllung ist 0,45 mg NaI, jeweils 0,27 mg der Seltenen Erdmetall-Halogenide DyI₃, HoI₃ und TmI₃ sowie 0,13 mg T1I. Das Entladungsvolumen beträgt 0,7 cm³.

Das Entladungsgefäß 2 befindet sich in einem koaxial angeordneten zylindrischen Außenkolben 9 aus Quarzglas, wobei der kleinste Wandabstand nur etwa 2-3 mm beträgt. In diesem Außenkolben ist in bekannter Weise ein Getter 10 potentialfrei angeordnet, das parallel zu einer der Stromzuführungen 4 verläuft. Der Außenkolben 9 ist ebenfalls an seinen beiden Enden mit einer Quetschung verschlossen, wobei die elektrische Verbindung der axial angeordneten Stromzuführungen 4, 5 nach außen jeweils über eine vakuumdichte Folieneinquetschung 11 und keramische Sockelteile 12 (mit Plättchenkontakten) erfolgt. Die Stromzuführungen 4, 5 haltern das Entladungsgefäß 2 im Außenkolben 9, wobei zum Ausgleich von Längentoleranzen eine der Stromzuführungen 5 mit einer Dehnungsschleife 13 versehen ist. Die Notwendigkeit einer Dehnungsschleife 13 hängt von den Abmessungen der Lampe ab. Die beiden Stromzuführungen 4, 5 sind auf ihrer gesamten, im Außenkolben 9 verlaufenden Länge von einer strumpfartigen Hülse 14 aus Quarzseide umschlossen. Dieses Material ist temperaturbeständig bis 1200 °C. Ein Beispiel ist der Silikatschlauch Typ S-R 05 der Firma Lippmann (Schwerte/Deutschland). Diese Hülse hat 0,3 mm Wandstärke und einen Innendurchmesser von 0,4 mm. Sie besteht zu mehr als 95 % aus Si0₂.

Dieses Material ist so flexibel, daß es auch problemlos die Biegung der Dehnungsschleife mitmacht. Hierfür eignet sich auch ein Keramikfaserschlauch oder Quarzfaserschlauch.

Bei geraden Stromzuführungen kann auch ein weniger flexibles Material, z.B. ein Hartglas- oder Quarzglasröhrchen oder eine starre keramische Hülse, verwendet werden. Wesentlich ist eine hohe Temperaturbeständigkeit sowie eine ausreichende UV-Absorption.

In Fig. 2 ist ein Vergleich zwischen der Lebensdauer der anhand von Fig. 1 beschriebenen Lampen ohne (kreuzförmige Meßpunkte) und mit (dreieckige Meßpunkte) Ummantelung der Stromzuführung gezeigt. Die Dosierung der Füllung war für beide Meßgruppen gleich. Wegen der niedrigen Dosierung der Füllung sinkt die Zahl der überlebenden Lampen, die keine Ummantelung aufweisen (Kurve a) nach 6000 Std. Betriebsdauer auf 39 %, während sie bei der Gruppe mit erfindungsgemäßer Ummantelung (Kurve b) in etwa noch doppelt so groß ist (ca. 75 %). Bis 3000 Betriebsstunden ist bei dieser Gruppe überhaupt kein Ausfall zu verzeichnen; eine 50 %-Ausfallrate wird erst nach 7500 Std. erreicht.

Die Erfindung ist auf alle zweiseitig verschlossenen Entladungsgefäße, die im zweiseitig verschlossenen Außenkolben in etwa axial angebracht sind, anwendbar. Das Entladungsgefäß kann insbesondere ein zweiseitig gequetschter Quarzglasbrenner oder ein zweiseitig verschlossenes Keramikrohr sein. Der Außenkolben ist insbesondere ein zweiseitig gequetschter Hartglas- oder Quarzglaskolben.

Als Ummantelung eignet sich insbesondere auch eine direkt als Beschichtung auf die Stromzuführung aufgetragene Keramiksuspension, beispielsweise ZrO₂. Diese Technik hat insbesondere auch fertigungstechnische Vorteile gegenüber separaten Hülsen und ist ebenfalls für flexible Stromzuführungen geeignet. Die Schichtdicke beträgt etwa 0,15 mm. Um die Haftung zu verbessern, wird bis zu 15 %, insbesondere 10 Gew.-% Boroxid zugesetzt.

## Patentansprüche

1. Metallhalogenidentladungslampe mit einem zweiseitig verschlossenen Entladungsgefäß (2), das zwei Elektroden und eine Füllung mit zur Diffusion in Quarzglas oder Keramik neigenden Metallen bei Temperaturen bis 1200 °C enthält, die im Betrieb Ionen mit kleinem Ionenradius bilden, wobei der Ionenradius maximal dem des Ions Na⁺ entspricht, und das von einem zweiseitig verschlossenen zylindrische Außenkolben (9) umgeben ist, der eine Achse definiert, wobei das Entladungsgefäß (2) in etwa axial im Außenkolben (9) angeordnet ist und dort durch zwei im Außenkolben (9) angeordnete Stromzuführungen (4,5) gehaltert ist, wobei die im Außenkolben (9) angeordneten Stromzuführungen (4,5) über einen Großteil ihrer Länge von einer UV-abschirmenden Ummantelung (14) umgeben sind, dadurch gekennzeichnet, daß der spezifische Gehalt an den zur Diffusion neigenden Metallen im Entladungsvolumen kleiner als 6 µmol/cm³ ist.

2. Metallhalogenidentladungslampe nach Anspruch 1, dadurch gekennzeichnet, daß das zur Diffusion neigende Metall Natrium und/oder Lithium ist.

3. Metallhalogenidentladungslampe nach Anspruch 1 oder 2, dadurch gekennzeichnet, daß der spezifische Gehalt an zur Diffusion neigendem Metall mindestens 1 µmol/cm³ beträgt.

4. Metallhalogenidentladungslampe nach Anspruch 1, dadurch gekennzeichnet, daß die Ummantelung (14) aus einem der Materialien Keramik, Hartglas oder Quarzglas gefertigt ist.

5. Metallhalogenidentladungslampe nach Anspruch 4, dadurch gekennzeichnet, daß die Ummantelung (14) flexibel ist.

6. Metallhalogenidentladungslampe nach Anspruch 1, dadurch gekennzeichnet, daß die Gesamtfüllmenge an Metallhalogeniden (in mg) maximal dem Dreifachen des Volumens (in cm³) des Entladungsgefäßes entspricht.

7. Metallhalogenidentladungslampe nach Anspruch 1, dadurch gekennzeichnet, daß die Lampenleistung maximal 250 W beträgt.

8. Metallhalogenidentladungslampe nach Anspruch 1, dadurch gekennzeichnet, daß die Ummantelung eine Beschichtung aus einer Keramiksuspension ist, insbesondere aus ZrO₂, das bis zu 15 Gew.-% Boroxid enthält.

9. Verwendung einer Ummantelung (14), insbesondere einer Hülse aus Quarzglas, Hartglas oder Keramikmaterial, für die Stromzuführungen (4,5) im Außenkolben einer Metallhalogenidentladungslampe, bei der ein zweiseitig gequetschtes Entladungsgefäß (2) in einem zylindrischen zweiseitig verschlossenen Außenkolben (9), der eine Achse definiert, in etwa axial angeordnet ist, zur Vermeidung der Photoionisation bei Verwendung geringer Mengen an Metallfüllungen der Metalle Natrium und/oder Lithium, dadurch gekennzeichnet, daß die reine Menge dieser Metalle kleiner als 6 µmol/cm³, bezogen auf das Entladungsvolumen, ist.

## Claims

1. Metal halide discharge lamp having a discharge vessel (2) which is closed at both ends and contains two electrodes and a filling having metals which tend to diffuse in transparent quartz or ceramic at temperatures of up to 1200°C and which during operation form ions having a small ion radius, the ion radius corresponding at most to that of the ion Na⁺, and which vessel is surrounded by a cylindrical outer bulb (9) which is sealed at both ends and defines an axis, the discharge vessel (2) being arranged approximately axially in the outer bulb (9) and held there by means of two leading-in cables (4, 5) arranged in the outer bulb (9), the leading-in cables (4, 5) arranged in the outer bulb (9) being surrounded over a large part of their length by a UV-screening jacket (14), characterized in that the specific content of the metals which tend to diffuse in the discharge volume is less than 6 µmol/cm³.

2. Metal halide discharge lamp according to Claim 1, characterized in that the metal which tends to diffuse is sodium and/or lithium.

3. Metal halide discharge lamp according to Claim 1 or 2, characterized in that the specific content of metal which tends to diffuse is at least 1 µmol/cm³.

4. Metal halide discharge lamp according to Claim 1, characterized in that the jacket (14) is produced from one of the materials ceramic, hard glass or transparent quartz.

5. Metal halide discharge lamp according to Claim 4, characterized in that the jacket (14) is flexible.

6. Metal halide discharge lamp according to Claim 1, characterized in that the total filling of metal halides (in mg) corresponds at most to three times the volume (in cm³) of the discharge vessel.

7. Metal halide discharge lamp according to Claim 1, characterized in that the lamp performance is at most 250 W.

8. Metal halide discharge lamp according to Claim 1, characterized in that the jacket is a coating of a ceramic suspension, in particular of ZrO₂, which contains up to 15 % by weight of boron oxide.

9. Use of a jacket (14), in particular a sleeve made from transparent quartz, hard glass or ceramic material, for the leading-in cables (4, 5) in the outer bulb of a metal halide discharge lamp, in which a discharge vessel (2) pinched at both ends is arranged approximately axially in a cylindrical outer bulb (9), which is sealed at both ends and defines an axis, for the purpose of avoiding photoionization during use of small amounts of metal fillings of the metals sodium and/or lithium, characterized in that the pure amount of these metals is less than 6 µmol/cm³, relative to the discharge volume.

## Revendications

1. Lampe à décharge à halogénure métallique comprenant une enceinte (2) de décharge fermée des deux côtés et renfermant deux électrodes et une atmosphère ayant des métaux ayant tendance à diffuser dans le verre au quartz ou dans la céramique à des températures allant jusqu'à 1200°C, et qui en fonctionnement forment des ions à petits rayons ioniques, le rayon ionique maximum correspondant à celui de l'ion Na⁺ et qui est entouré d'une ampoule (9) extérieure cylindrique fermée des deux côtés qui définit un axe, l'enceinte (2) de décharge étant disposée à peu près axialement dans l'ampoule (9) extérieure et y étant maintenue par deux entrées (4, 5) de courant disposées dans l'ampoule (9) extérieure, les entrées (4, 5) de courant disposées dans l'ampoule (9) extérieure étant entourées sur une grande partie de leur longueur par une enveloppe (14) protégeant des UV, caractérisée en ce que la teneur spécifique en les métaux ayant tendance à diffuser est inférieure dans le volume de décharge à 6 µ mole/cm³.

2. Lampe à décharge à halogénure métallique suivant la revendication 1, caractérisée en ce que le métal ayant tendance à diffuser est le sodium et/ou le lithium.

3. Lampe à décharge à halogénure métallique suivant la revendication 1 ou 2, caractérisée en ce que la teneur spécifique en métal ayant tendance à diffuser est d'au moins 1 µ mole/cm³.

4. Lampe à décharge à halogénure métallique suivant la revendication 1, caractérisée en ce que l'enveloppe (14) est en l'un des matériaux que sont la céramique, le verre dur ou le verre de quartz.

5. Lampe à décharge à halogénure métallique suivant la revendication 4, caractérisée en ce que l'enveloppe (14) est souple.

6. Lampe à décharge à halogénure métallique suivant la revendication 1, caractérisée en ce que la quantité totale d'halogénures métalliques (en mg) correspond au maximum à trois fois le volume (en cm³) de l'enceinte de décharge.

7. Lampe à décharge à halogénure métallique suivant la revendication 1, caractérisée en ce que la puissance de la lampe est au maximum de 250 W.

8. Lampe à décharge à halogénure métallique suivant la revendication 1, caractérisée en ce que l'enveloppe est un revêtement constitué d'une suspension de céramiques, notamment de ZrO₂ qui contient jusqu'à 15% en poids d'oxyde de bore.

9. Utilisation d'une enveloppe (14), notamment d'un manchon en verre au quartz, en verre dur ou en matière céramique, pour les entrées (4, 5) de courant dans l'ampoule extérieure d'une lampe à décharge à halogénure métallique, dans laquelle une enceinte (2) de décharge pincée des deux côtés est disposée à peu près axialement dans une ampoule (9) extérieure cylindrique qui est fermée des deux côtés et qui définit un axe pour empêcher la photo-ionisation, lors de l'utilisation de petites quantités d'atmosphères métalliques des métaux que sont le sodium et/ou le lithium, caractérisée en ce que la quantité pure de ces métaux représente moins de 6 µ mole/cm³ rapportée au volume de décharge.
